# EUROPÄISCHE PATENTSCHRIFT

(11) **EP 2 748 515 B1**
(45) Veröffentlichungstag und Bekanntmachung des Hinweises auf die Patenterteilung: **28.09.2016**
(21) Anmeldenummer: 12756144.7
(22) Anmeldetag: 24.08.2012
(51) Int. Cl.: F21V 15/04, F21V 29/71, F21V 29/76, F21Y 115/10, F21W 131/10, F21S 6/00

(54) **LICHTQUELLENVORRICHTUNG**
LIGHT SOURCE DEVICE
DISPOSITIF SOURCE D'ÉCLAIRAGE

(30) Priorität: 26.08.2011 DE 102011081672
(43) Veröffentlichungstag der Anmeldung: 02.07.2014
(73) Patentinhaber: OSRAM GmbH, 80807 München (DE)
(72) Erfinder: DELLIAN, Harald, 83564 Soyen (DE); REINGRUBER, Fabian, 80796 München (DE)
(86) Internationale Anmeldenummer: PCT/EP2012/066476
(87) Internationale Veröffentlichungsnummer: WO 2013/030099

(56) Entgegenhaltungen:
- US-A1- 2003 039 118
- US-A1- 2009 016 072
- US-A1- 2011 182 053

## Beschreibung

### Technisches Gebiet

Die vorliegende Erfindung betrifft eine Lichtquellenvorrichtung mit mindestens einer LED mit einer Lichtabstrahlseite und einer der Lichtabstrahlseite gegenüberliegenden Rückseite, wobei die mindestens eine LED auf einer Platine angeordnet ist, wobei durch die Platine eine Anordnungsebene der mindestens einen LED definiert ist, mindestens einem Hauptkühlkörper, der mit der Rückseite der mindestens einen LED gekoppelt ist, wobei der Hauptkühlkörper eine Mantelfläche aufweist. Sie betrifft überdies eine Lichtquellenvorrichtung mit mindestens einer LED mit einer Lichtabstrahlseite und einer der Lichtabstrahlseite gegenüberliegenden Rückseite, wobei die mindestens eine LED auf einer Platine angeordnet ist, mindestens einem Hauptkühlkörper, der mit der Rückseite der mindestens einen LED gekoppelt ist, und einer Treibervorrichtung zum Betreiben der mindestens einen LED, wobei die Treibervorrichtung mindestens einen Anschluss zum Koppeln mit einer Spannungsversorgung aufweist.

### Stand der Technik

Gattungsgemäße Lichtquellenvorrichtungen werden beispielsweise als Baustellenleuchten eingesetzt. Eine aus dem Stand der Technik bekannte Baustellenleuchte 30 ist in Fig. 1 dargestellt. Diese umfasst ein von einer Glasscheibe 32 abgedecktes Array 34 mit einer Vielzahl von LEDs. Ein Stoßschutz 36 umgibt die Kombination aus LED-Array 34 und Glasscheibe 32. An der Rückseite ist ein nicht dargestellter Hauptkühlkörper zum Kühlen der LEDs des LED-Arrays 34 vorgesehen. Weiterhin ist an der Rückseite ein Schwenkarm 38 vorgesehen, mittels dessen die Baustellenleuchte 30 im Betriebszustand zum Beleuchten eines Objekts mit einer festen Abstrahlrichtung aufgestellt werden kann.

In diesem Zusammenhang ist aus der US 2003/0039118 A1 eine tragbare Beleuchtungsvorrichtung bekannt, umfassend: ein Gehäuse mit einer Deckfläche, einer Bodenfläche, einer Rückfläche und gegenüberliegenden Seitenflächen, wobei das Gehäuse ein offenes vorderes Ende aufweist, wobei die Bodenfläche eine erste Stützfläche bereitstellt, auf der die tragbare Beleuchtungsvorrichtung aufliegen kann, wenn sie sich in einer ersten Ruhestellung befindet; einen innerhalb des offenen vorderen Endes des Gehäuses montierten Reflektor; eine in dem vorderen offenen Ende vorgesehene Linse; eine Lichtquelle, die zwischen dem Reflektor und der Linse angeordnet ist; und ein Schaltmechanismus zum wahlweise Aktivieren der Lichtquelle. Das Gehäuse umfasst ferner eine geneigte Fläche, die sich zwischen der Bodenfläche und der Rückfläche des Gehäuses erstreckt, wobei die geneigte Fläche eine zweite Auflagefläche bereitstellt, auf der die tragbare Beleuchtungsvorrichtung aufliegen kann, wenn sie sich in einer zweiten Ruhestellung befindet.

Aus dem weiteren Umfeld offenbart die US 2009/0016072 A1 eine LED-Lampe, welche eine Wärmesenke, eine Mehrzahl von auf den äußeren Seitenwänden des Kühlkörpers montierten Wärmerohren, und eine Vielzahl von an den äußeren Seitenwänden des Kühlkörpers angebrachten LED-Modulen umfasst, wobei ein Teil jedes LED-Moduls ein entsprechendes Wärmerohr direkt kontaktiert. Eine Vielzahl von Rippen erstreckt sich nach innen von einer Innenwand des Kühlkörpers in einer Weise, so dass ein Durchgangsloch von den Rippen eingeschlossen ist, wodurch ein Luftströmungsdurchgang axial durch den Kühlkörper bereitgestellt wird. Durch die Verwendung der Wärmerohre kann von den LED-Modulen erzeugte Wärme gleichmäßig an den Kühlkörper übertragen werden, wobei die Wärme effizient und schnell an die Umgebungsluft abgeführt werden kann.

Ein Nachteil der aus dem Stand der Technik bekannten Baustellenleuchte besteht darin, dass nur LEDs mit einer begrenzten Leistung eingesetzt werden können, da sonst eine zulässige Betriebstemperatur überschritten wird, was zu Schäden an der Baustellenleuchte führen würde. Ein weiterer Nachteil besteht darin, dass bei der bekannten Baustellenleuchte nur zwei Abstrahlwinkel realisiert werden können, einmal bei aufgestellter Baustellenleuchte 30 mittels des abgeklappten Schwenkarms 38 und zum anderen bei flach auf eine Oberfläche gelegter Baustellenleuchte 30. Insbesondere bei Verwendung des Schwenkarms ist die Anordnung vergleichsweise instabil gegenüber Windeinfluss oder Erschütterungen, wie sie auf Baustellen üblicherweise anzutreffen sind.

### Darstellung der Erfindung

Die Aufgabe der vorliegenden Erfindung gemäß einem ersten Aspekt besteht deshalb darin, eine gattungsgemäße Lichtquellenvorrichtung der eingangs erstgenannten Art derart weiterzubilden, dass unterschiedliche Abstrahlrichtungen auf einfache Weise bei hoher Stabilität ermöglicht werden.

Die Aufgabe gemäß diesem ersten Aspekt wird gelöst durch eine Lichtquellenvorrichtung mit den Merkmalen von Patentanspruch 1.

Der vorliegenden Erfindung liegt die Erkenntnis zugrunde, dass unterschiedliche Abstrahlrichtungen besonders stabil eingestellt werden können, wenn dazu der Hauptkühlkörper selbst verwendet wird. Erfindungsgemäß weist daher die Mantelfläche des Hauptkühlkörpers mindestens eine erste, eine zweite und eine dritte Teilfläche auf, wobei die erste Teilfläche parallel zur Anordnungsebene der mindestens einen LED verläuft, wobei die zweite Teilfläche einen ersten Winkel zur ersten Teilfläche einschließt und die dritte Teilfläche einen zweiten Winkel zur ersten Teilfläche einschließt, wobei die beiden Winkel unterschiedlich sind und die zweite Teilfläche als erste Standfläche und die dritte Teilfläche als zweite Standfläche ausgebildet ist. Die Lichtquellenvorrichtung, z. B. eine Baustellenleuchte, kann also wahlweise auf verschiedene Teilflächen der Mantelfläche des Hauptkühlkörpers gestellt werden, wodurch unterschiedliche Abstrahlrichtungen in Bezug auf die Anordnungsebene realisierbar sind. Der Hauptkühlkörper ist dementsprechend stabil ausgebildet, dass die Lichtquellenvorrichtung auf verschiedene Teilflächen der Mantelfläche gestellt werden kann und dadurch in verschiedene Raumwinkel leuchten kann. Auf diese Weise kann ein klappbares Element, wie aus dem Stand der Technik bekannt, vermieden werden, bei dem die Gefahr besteht, dass es durch Windeinfluss oder Erschütterungen zusammenklappt oder ein Umfallen der Baustellenleuchte nicht verhindern kann. Die Lichtquellenvorrichtung ist so robust ausgebildet, dass sie problemlos auf einer Baustelle verwendet werden kann und zudem eine optimale Ausleuchtung des jeweiligen Arbeitsplatzes bietet, da durch die besondere Ausgestaltung des Hauptkühlkörpers mit Standflächen verschiedene Lichtabstrahlrichtungen realisierbar sind.

In einer bevorzugten Ausführungsform weist die Mantelfläche weiterhin eine vierte Teilfläche auf, die einen dritten Winkel zur ersten Teilfläche einschließt und als dritte Standfläche ausgebildet ist. So ist eine weitere Möglichkeit zur Positionierung der Lichtquellenvorrichtung gegeben.

Besonders bevorzugt sind der erste, der zweite und der dritte Winkel voneinander verschieden, so dass mindestens drei unterschiedliche Abstrahlrichtungen realisiert werden können. Bei einer bevorzugten Ausführungsform umfasst die Mantelfläche weiterhin eine fünfte Teilfläche, die einen vierten Winkel zur ersten Teilfläche einschließt und als vierte Standfläche ausgebildet ist. Auf diese Weise lassen sich sogar vier unterschiedliche Positionierungsmöglichkeiten und damit Abstrahlrichtungen realisieren. Besonders bevorzugt weist die Mantelfläche eine weitere Teilfläche auf, die parallel zur ersten Teilfläche verläuft, wobei die zweite, die dritte und die vierte Teilfläche oder die zweite, die dritte, die vierte und die fünfte Teilfläche zwischen der ersten und der weiteren Teilfläche angeordnet sind. Der Hauptkühlkörper weist demnach die Form eines unregelmäßig geformten Pyramidenstumpfs auf. Durch die weitere Teilfläche, die als fünfte Standfläche ausgebildet ist, kann eine Abstrahlrichtung senkrecht nach oben realisiert werden.

Vorzugsweise ist bei der Lichtquellenvorrichtung eine Treibervorrichtung zum Betreiben der mindestens einen LED vorhanden, wobei die Treibervorrichtung mindestens einen Anschluss zum Koppeln mit einer Spannungsversorgung aufweist.

Bevorzugt weist der Hauptkühlkörper eine Vielzahl von Finnen auf, die von der ersten Teilfläche abstehend angeordnet sind. Durch die Ausbildung der Länge und Höhe der jeweiligen Finnen werden dadurch die jeweiligen Teilflächen des Hauptkühlkörpers realisiert. Die Finnen sind so stabil ausgeführt, dass die Lichtquellenvorrichtung auf den als Standfläche ausgebildeten Teilflächen gut stehen kann und auch Erschütterungen oder ein Dagegenstoßen nicht sofort zum Umfallen der Lichtquellenvorrichtung führt. Bei einer besonders bevorzugten Ausführungsform erstrecken sich die Finnen radial. Auf diese Weise wird sichergestellt, dass unabhängig davon, auf welcher Teilfläche die Lichtquellenvorrichtung gelagert wird, ein Kamin gebildet wird, durch den erwärmte Luft infolge von Konvektion abgestrahlt werden kann. Mit anderen Worten lässt eine derartige Ausbildung der Finnen des Hauptkühlkörpers unabhängig von der Lage der Lichtquellenvorrichtung eine Strömung der erwärmten Luft von unten nach oben zu. Dadurch lassen sich unabhängig von der Lage der Baustellenleuchte zufrieden stellende Kühlergebnisse erzielen.

Bevorzugt weist der Hauptkühlkörper eine Aussparung auf, wobei sich die Finnen radial zu dieser Aussparung erstrecken. Durch die Aussparung wird sichergestellt, dass durch die sich radial nach innen erstreckenden Finnen keine Engstelle entsteht, die eine Konvektion verhindern würde.

Bevorzugt ist die Aussparung dort angeordnet, wo die zweite, die dritte und die vierte oder die zweite, die dritte, die vierte und die fünfte Teilfläche ohne die Aussparung zusammenlaufen würden. Auf diese Weise wird der Kamineffekt in allen Lagen der Lichtquellenvorrichtung ermöglicht.

Bevorzugt weist jede Finne ein äußeres Ende und ein zum Zentrum des Hauptkühlkörpers orientiertes inneres Ende auf, wobei die inneren Enden benachbarter Finnen einen vorgebbaren Mindestabstand aufweisen. Dadurch lässt sich der Kamineffekt in einem vorgebbaren Ausmaß sicherstellen.

Bevorzugt ist der vorgebbare Mindestabstand durch Variation der Länge der jeweiligen Finnen eingestellt. Mit anderen Worten weisen demnach die einzelnen Finnen unterschiedliche Längen in ihrer Erstreckung zur Aussparung hin auf.

Es kann vorgesehen sein, dass der Anschluss zum Koppeln mit der mindestens einen Spannungsversorgung schwenkbar ausgebildet ist. Dadurch lässt sich die Lichtquellenvorrichtung unabhängig von ihrer momentanen Lage derart mit einer Spannungsversorgung koppeln, dass der Anschluss geringstmöglichen Biege- oder Scherkräften ausgesetzt ist.

Gemäß einem zweiten Aspekt der vorliegenden Erfindung besteht die Aufgabe darin, eine Lichtquellenvorrichtung der eingangs genannten zweiten Art derart weiterzubilden, dass eine höhere Abstrahlleistung ermöglicht wird.

Diese Aufgabe wird gelöst durch eine Lichtquellenvorrichtung mit mindestens einer LED mit einer Lichtabstrahlseite und einer der Lichtabstrahlseite gegenüberliegenden Rückseite, wobei die mindestens eine LED auf einer Platine angeordnet ist, mindestens einem Hauptkühlkörper, der mit der Rückseite der mindestens einen LED gekoppelt ist und einer Treibervorrichtung zum Betreiben der mindestens einen LED, wobei die Treibervorrichtung mindestens einen Anschluss zum Koppeln mit einer Spannungsversorgung aufweist. Die Lichtquellenvorrichtung umfasst weiterhin einen Frontkühlkörper, der thermisch mit dem Hauptkühlkörper gekoppelt ist.

Der vorliegenden Erfindung gemäß dem zweiten Aspekt liegt die Erkenntnis zugrunde, dass eine höhere Abstrahlleistung dann ermöglicht wird, wenn Maßnahmen getroffen werden, um die Kühlleistung, das heißt das Abführen von durch Verlustleistung entstehender Wärme, zu verbessern. Erfindungsgemäß ist deshalb vorgesehen, dass die Lichtquellenvorrichtung weiterhin einen Frontkühlkörper umfasst, der thermisch mit dem Hauptkühlkörper gekoppelt ist. Durch die zusätzliche Nutzung eines Frontkühlkörpers kann die effektive Kühlleistung deutlich erhöht werden, so dass leistungsstärkere LEDs oder größere Anzahlen an LEDs eingesetzt werden können. Dadurch ergibt sich eine deutliche Erhöhung der Lichtabstrahlleistung.

Die zuvor im Zusammenhang mit der vorliegenden Erfindung gemäß dem ersten Aspekt beschriebenen Ausführungsformen gelten sinngemäß auch für die vorliegende Erfindung gemäß dem zweiten Aspekt und umgekehrt. Ferner ist anzumerken, dass die zur vorliegenden Erfindung gemäß dem ersten bzw. zweiten Aspekt beschriebenen Ausführungsformen, Ausgestaltungen und Merkmale sich grundsätzlich nicht gegenseitig ausschließen, sondern dass eine oder mehrere der hierin beschriebenen Ausführungsformen, Ausgestaltungen oder Merkmale jeweils mit einer oder mehreren anderen der hierin beschriebenen Ausführungsformen, Ausgestaltungen oder Merkmale kombiniert werden können.

Bevorzugt weist der Frontkühlkörper eine nicht mit dem Hauptkühlkörper gekoppelte Abstrahloberfläche auf, wobei der Frontkühlkörper derart angeordnet ist, dass die Abstrahloberfläche zur Lichtabstrahlseite der mindestens einen LED orientiert ist. "Nicht mit dem Hauptkühlkörper gekoppelt" bedeutet hierbei, dass der Frontkühlkörper eine seiner Abstrahloberfläche gegenüberliegende Rückseite aufweist, die thermisch mit dem Hauptkühlkörper gekoppelt ist. Auf diese Weise lässt sich beinahe die gesamte Oberfläche der Lichtquellenvorrichtung für Kühlzwecke verwenden, wodurch - ohne aktive Kühlmaßnahmen wie beispielsweise einem Gebläse und dergleichen - eine maximale Abstrahlleistung ermöglicht wird. Die Platine ist bevorzugt über ein thermisches Interface-Material mit dem Hauptkühlkörper gekoppelt, wobei das thermische Interface-Material insbesondere elastisch ausgebildet ist. Ein besonders bevorzugtes thermisches Interface-Material ist unter der Bezeichnung T-flex der Firma Laird erhältlich. Durch eine derartige Kopplung können Unebenheiten der Kühlkörper ausgeglichen werden. Dies bedeutet, dass deren Oberflächen nicht gefräst werden müssen, so dass kostengünstigere Kühlkörper verwendet werden können. Entsprechend kann vorgesehen sein, dass der Frontkühlkörper über ein thermisches Interface-Material mit dem Hauptkühlkörper gekoppelt ist, wobei auch hier bevorzugt das thermische Interface-Material elastisch ausgebildet ist. Neben dem bereits erwähnten Aspekt des Ausgleichens von Unebenheiten der Kühlkörper beziehungsweise der Platine wird dadurch das Substrat an den Hauptkühlkörper angebunden und eine Abdichtung gegen Feuchtigkeit erzielt. Dadurch wird die Gefahr des Eindringens von Feuchtigkeit zwischen die Kühlkörper reduziert, ohne dass zusätzliche Maßnahmen angewendet werden müssten. Anstatt unter Verwendung einer einzigen Platine kann die Erfindung auch mit einer Vielzahl von Platinen realisiert werden.

Bevorzugt weist der Hauptkühlkörper eine umlaufende Stoßschutzvorrichtung, insbesondere aus Kunststoff, auf. Auf diese Weise ist die Lichtquellenvorrichtung, unabhängig davon, welche Lichtabstrahlrichtung gewählt wird, zuverlässig gegen Beschädigungen durch einen unebenen Untergrund und dergleichen geschützt, da die Stoßschutzvorrichtung einen bestimmten Abstand sicherstellt. Zugleich wird der Untergrund, auf dem die Lichtquellenvorrichtung steht, vor Beschädigungen durch zu hohe Temperaturen geschützt. Insbesondere die umlaufende Stoßschutzvorrichtung kann auch bei der vorliegenden Erfindung gemäß dem ersten Aspekt vorhanden sein.

Besonders vorteilhaft ist es, wenn die Stoßschutzvorrichtung eine erste, den Haupt- und den Frontkühlkörper kontaktierende Komponente und eine zweite, die Außenoberfläche der Stoßschutzvorrichtung bildende Komponente aufweist, wobei die erste Komponente aus einem elastischeren Material besteht als die zweite Komponente. Auf diese Weise können Fertigungstoleranzen ausgeglichen werden.

Darüber hinaus kann dadurch die Fixierung zwischen den Kühlkörpern sichergestellt werden.

Weiterhin bevorzugt ist in der Stoßschutzvorrichtung ein Griff ausgebildet, der dem einfachen Transport der Lichtquellenvorrichtung dient. Darüber hinaus ermöglicht der Griff eine Positionierung der Lichtquellenvorrichtung, ohne dass die gegebenenfalls erwärmten Kühlkörper berührt werden müssten. Bevorzugt ist der Griff aufgrund der asymmetrischen Gewichtsverteilung infolge der unterschiedlichen Anstellwinkel der oben erwähnten Teilflächen nicht mittig platziert. Insbesondere der Griff kann auch eine vorteilhafte Ausgestaltung gemäß dem ersten Aspekt der Erfindung darstellen.

In der Stoßschutzvorrichtung kann mindestens eine Kopplungsvorrichtung zum mechanischen und / oder elektrischen Koppeln mehrerer Lichtquellenvorrichtungen angeordnet sein. Über derartige Kopplungsvorrichtungen können beliebig viele Lichtquellenvorrichtungen, zum Erzielen einer gewünschten Helligkeit, miteinander gekoppelt werden. Dabei braucht nur eine dieser miteinander gekoppelten Lichtquellenvorrichtungen mit einer Spannungsversorgung gekoppelt sein.

Schließlich ist es bevorzugt, wenn die Treibervorrichtung auf der Seite des Hauptkühlkörpers angebracht ist, die nicht mit dem Frontkühlkörper gekoppelt ist. Dadurch ist die Treibervorrichtung thermisch weitgehend von den LEDs abgekoppelt, was in einer Erhöhung der Lebensdauer der Bauelemente der Treibervorrichtung und damit der Lichtquellenvorrichtung resultiert.

Die Lichtquellenvorrichtung kann weiterhin einen Kanal umfassen, in dem Verbindungsleitungen, die die Platine mit der Treibervorrichtung verbinden, angeordnet sind. Dabei kann vorgesehen sein, dass in dem Kanal mindestens eine Abstufung derart ausgebildet ist, dass dadurch die Strecke zwischen stromführenden Bereichen der Platine und dem Hauptkühlkörper vergrößert wird. Auf diese Weise lässt sich zuverlässig ein Spannungsüberschlag zwischen stromführenden Bereichen der Platine und dem Hauptkühlkörper verhindern, was in einer erhöhten Sicherheit für einen Benutzer der Lichtquellenvorrichtung resultiert.

Zu demselben Zweck kann im Bereich des Kanals eine Aussparung im Hauptkühlkörper vorgesehen sein, die derart ausgebildet ist, dass dadurch die Strecke zwischen stromführenden Bereichen der Platine und dem Hauptkühlkörper vergrößert wird.

Die Lichtquellenvorrichtung kann weiterhin eine feuchtigkeitsdurchlässige Membran, insbesondere eine Goretex-Membran, umfassen, die derart angeordnet ist, dass in Hohlräumen der Lichtquellenvorrichtung vorhandene Feuchtigkeit aus der Lichtquellenvorrichtung austreten kann. Auf diese Weise wird eine Schädigung der Lichtquellenvorrichtung durch Wassereintritt zuverlässig vermieden.

Es kann weiterhin ein Dichtungsring sowie eine über der mindestens einen LED angeordnete transparente Scheibe vorgesehen sein, wobei der Dichtungsring zwischen der Scheibe und dem Frontkühlkörper angeordnet ist. Dadurch werden die Scheibe, der Frontkühlkörper, das thermische Interface-Material sowie der Hauptkühlkörper gegeneinander fixiert. Überdies wird das Eintreten von Feuchtigkeit verhindert.

Weitere bevorzugte Ausführungsformen ergeben sich aus den Unteransprüchen.

### Kurze Beschreibung der Zeichnung(en)

Im Nachfolgenden werden Ausführungsbeispiele der vorliegenden Erfindung unter Bezugnahme auf die beigefügten Zeichnungen näher beschrieben. Es zeigen:
- Fig. 1: in schematischer Darstellung eine aus dem Stand der Technik bekannte Lichtquellenvorrichtung mit einem LED-Array;
- Fig. 2: verschiedene schematische Darstellungen eines ersten Ausführungsbeispiels einer erfindungsgemäßen Lichtquellenvorrichtung;
- Fig. 3: weitere Ansichten des in Fig. 2 dargestellten Ausführungsbeispiels einer erfindungsgemäßen Lichtquellenvorrichtung;
- Fig. 4: eine Explosionsdarstellung der in der Fig. 2 und der Fig. 3 gezeigten Lichtquellenvorrichtung;
- Fig. 5: verschiedene Darstellungen eines zweiten Ausführungsbeispiels einer erfindungsgemäßen Lichtquellenvorrichtung;
- Fig. 6: verschiedene Darstellungen eines dritten Ausführungsbeispiels einer erfindungsgemäßen Lichtquellenvorrichtung; und
- Fig. 7: verschiedene Darstellungen des bei der in Fig. 6 dargestellten Ausführungsform einer erfindungsgemäßen Lichtquellenvorrichtung verwendeten Hauptkühlkörpers.

### Bevorzugte Ausführung der Erfindung

In den nachfolgenden Ausführungen werden für gleiche und gleich wirkende Bauelemente der verschiedenen Ausführungsbeispiele dieselben Bezugszeichen verwendet. Diese werden der Übersichtlichkeit halber nur einmal eingeführt.

Die Figuren 2 bis 4 zeigen verschiedene schematische Darstellungen eines ersten Ausführungsbeispiels einer erfindungsgemäßen Lichtquellenvorrichtung.

Hinter einem Array mit einer Vielzahl von LEDs 1 ist ein Hauptkühlkörper 2 angeordnet. Ein Frontkühlkörper ist mit 3 bezeichnet. Der Hauptkühlkörper 2 hat eine Mantelfläche, die einem unregelmäßigen Pyramidenstumpf entspricht. Seine Mantelfläche weist eine Vielzahl von Teilflächen 25a bis 25f auf, wobei die erste Teilfläche 25a parallel zur Anordnungsebene der LEDs 1 orientiert ist. Die zweite Teilfläche 25b schließt einen Winkel von 85° zur ersten Teilfläche 25a ein, die dritte Teilfläche 25c einen Winkel von 70°, die vierte Teilfläche 25d einen Winkel von 50°, die fünfte Teilfläche 25e einen Winkel von 30°. Die sechste Teilfläche 25f verläuft parallel zur ersten Teilfläche 25a. Die angegebenen Winkel sind lediglich beispielhaft und können je nach Anwendungszweck variieren. Durch die unterschiedlichen Winkel kann die Lichtquellenvorrichtung in unterschiedlichen Lagen gegenüber einer Unterlage positioniert werden, so dass auf diese Weise die Abstrahlrichtung der LEDs 1 ebenfalls variiert wird. Um eine Treibervorrichtung 5 thermisch von den LEDs 1 abzutrennen, befindet sie sich auf der von den LEDs abgewandten Seite des Hauptkühlkörpers 2. Der Hauptkühlkörper 2 weist eine Vielzahl von Finnen 6 auf, wodurch die Kontaktflächen zum Gehäuse 7, 8 der Treibervorrichtung 5 und damit die Wärmeübertragung gering gehalten wird. Im Gehäuse 7, 8 der Treibervorrichtung 5 befindet sich außerdem Platz, um an der Rückseite den Anschluss zur Spannungsversorgung (nicht gezeigt) anzuordnen. Dieser ist bevorzugt schwenkbar ausgebildet, um den unterschiedlichen Lagen, in die eine erfindungsgemäße Lichtquellenvorrichtung gegenüber einer Unterlage angeordnet werden kann, Rechnung zu tragen.

Das Gehäuse 7, 8 der Treibervorrichtung 5 und ein umlaufender Stoßschutz 9 verhindern, dass der Hauptkühlkörper 2 in direkten Kontakt zur Unterlage kommen kann. Dies ermöglicht ein Einströmen von Luft in die Finnen 6 und verhindert Beschädigungen des Hauptkühlkörpers 2.

Ein Griff 10, der Teil des Stoßschutzes 9 ist und aufgrund der asymmetrischen Gewichtsverteilung nicht mittig angeordnet ist, ermöglicht eine Positionierung der Lichtquellenvorrichtung ohne die erwärmten Kühlkörper 2, 3 zu berühren.

Die Lichtquellenvorrichtung kann entsprechend verschiedener Sicherheitsklassen aufgebaut werden. So kann von der Treibervorrichtung 5 bereits eine berührbare Versorgungsspannung zur Verfügung gestellt werden. Es kann aber auch das LED-Substrat, das heißt die Platine 11, so isoliert werden, dass die einschlägigen Vorschriften erfüllt werden. Dies kann beispielsweise mittels Keramik oder auch unter Verwendung von FR4-Platinen geschehen. Anstelle der im Ausführungsbeispiel dargestellten einen Platine 11 können auch mehrere Einzelplatinen verwendet werden.

In dem in den Figuren dargestellten Ausführungsbeispiel wird eine doppelte Isolierung durch Verwendung einer FR4-Platine und eines untergelegten Thermal-Interface-Materials (TIM) 12 gewährleistet. Die LEDs 1, vorliegend werden Einzel-LEDs verwendet, jedoch sind auch Multichip-LEDs einsetzbar, sind auf dem Substrat 11 aufgebracht, welches wiederum über das TIM 12 mit dem Hauptkühlkörper 2 verbunden ist. Die Abwärme der LEDs 1 wird auf diesem Weg in den Hauptkühlkörper 2 abgeleitet. Ebenso wird wiederum über das TIM 12 auch der Frontkühlkörper 3 thermisch angebunden.

Um die Verbindung beider Kühlkörper 2, 3 zu gewährleisten, sind diese fest miteinander verbunden, vorliegend mittels einer Verschraubung 13. Aufgrund dieser Fixierung ergibt sich sowohl für den umlaufenden Stoßschutz 9 als auch für die innen liegende Konstruktion ein definierter Abstand, in welchem die Komponenten positioniert werden müssen. Zur Berücksichtigung von Fertigungstoleranzen finden vorliegend elastische Komponenten Anwendung.

Einen bedeutenden Teil der Anpassung übernimmt das TIM 12. Zusätzlich übernimmt das TIM 12 neben der Anbindung der Platine 11 an den Hauptkühlkörper 2 und der Verbindung beider Kühlkörper 2, 3 auch die Aufgabe der Abdichtung gegen Feuchtigkeit.

Zum Ausgleich von Fertigungstoleranzen ist der Stoßschutz 9 aus zwei verschiedenen Kunststoffen gefertigt, einem festen und einem elastischen. Der elastische Teil stellt die Fixierung zwischen den Kühlkörpern 2, 3 sicher. Dabei können kleine Spitzen an den Kühlkörpern 2, 3 vorgesehen sein, welche sich in den Stoßschutz 9 bohren, oder kleine Spitzen am Stoßschutz, welche sich bei der Fixierung verbiegen.

Die Fixierung der Komponenten zueinander wird hinsichtlich der innen liegenden Elemente der Lichtquellenvorrichtung von einem Dichtungsring 15 erfüllt, der zwischen dem Frontkühlkörper 3 und einer durchsichtigen Scheibe 14 angeordnet ist. Der Dichtungsring 15 fixiert die Scheibe 14, einen Abstandshalter 16 sowie die Platine, das heißt das Substrat 11, zwischen den Kühlkörpern 2, 3. Der Dichtungsring 15 verhindert überdies das Eintreten von Feuchtigkeit an dieser Stelle.

Der Abstandshalter 16 positioniert die Scheibe 14 und verhindert einen Kontakt mit dem Frontkühlkörper 3, was insbesondere bei Verwendung von Glas für die Scheibe 14 von Bedeutung ist. Zwischen der Scheibe 14 und dem Abstandshalter 16 können weitere Elemente mit optischen Eigenschaften, beispielsweise Linsen, Reflektoren und dergleichen, angeordnet sein.

Verbindungsleitungen zwischen der Treibervorrichtung 5 und dem Substrat 11 mit den LEDs 1 verlaufen in einem Kunststoffkanal 17. Dieser Kanal 17 ragt durch den Hauptkühlkörper 2, das TIM 12 und das Substrat 11 in einen Hohlraum unterhalb des Abstandshalters 16. Würde der Frontkühlkörper 3 über den Abstandshalter 16 hinausragen, würde der Abstandshalter 16 die Isolierung zum Kühlkörper 3 gewährleisten. In diesem Hohlraum werden die Leitungen mit dem Substrat 11 verbunden.

Werden an dieser Stelle Sicherheitsabstände benötigt, so können in den Kanal 17 Abstufungen 18 eingebracht werden, die diese Abstände gewährleisten. Alternativ oder zusätzlich kann eine Aussparung 19 im Kühlkörper 2 zur Sicherstellung dieser Abstände vorgesehen sein.

Um die Dichtigkeit an dieser Stelle zu gewährleisten, kann an dem Kanal 17 ein weiterer Dichtungsring aufgebracht werden. Um das Austreten von Feuchtigkeit zu gewährleisten, kann an beliebiger Stelle eine feuchtigkeitsdurchlässige Membran, insbesondere eine Goretex-Membran, eingebracht werden.

Fig. 5 zeigt ein zweites Ausführungsbeispiel einer erfindungsgemäßen Lichtquellenvorrichtung. Dabei ist der Abstandshalter 16 und der Stoßschutz 9 in einem Teil vereint. Der Raum für den Anschluss der LEDs 1 befindet sich unter einer Abdeckung 20, der ebenfalls Teil des Elements 9, 16 ist.

Der Anschluss 21 an eine Spannungsversorgung ist schwenkbar ausgeführt, wodurch die Lichtquellenvorrichtung überdies auf die Rückseite gelegt werden kann.

Im Stoßschutz 9 können seitliche Kopplungsvorrichtungen 22 vorgesehen sein, welche eine Kopplung mehrerer Lichtquellenvorrichtungen miteinander ermöglichen.

In Fig. 6 ist ein drittes Ausführungsbeispiel einer erfindungsgemäßen Lichtquellenvorrichtung dargestellt, bei dem der Hauptkühlkörper 2, siehe Fig. 7, besonders vorteilhaft ausgeführt ist. Wie besonders deutlich Fig. 7 entnommen werden kann, erstrecken sich die Finnen 6 radial zu einer Aussparung 23. Die Aussparung 23 ist dort angeordnet, wo diese Teilflächen 25b, 25c, 25d, 25e ohne Aussparung zusammenlaufen würden. Jede Finne 6 weist ein äußeres und ein zum Zentrum des Hauptkühlkörpers 2 orientiertes inneres Ende auf, wobei die inneren Enden benachbarter Finnen 6 einen vorgebbaren Mindestabstand aufweisen. Dieser vorgebbare Mindestabstand wird durch Variation der Länge der jeweiligen Finnen 6 eingestellt. Bei dieser Ausführungsform wird unabhängig von der Lage der Lichtquellenvorrichtung eine Kaminwirkung erzielt, wodurch eine besonders hohe Kühlleistung in allen Lagen der Lichtquellenvorrichtung ermöglicht wird.

## Patentansprüche

1. Lichtquellenvorrichtung mit
mindestens einer LED (1) mit einer Lichtabstrahlseite und einer der Lichtabstrahlseite gegenüberliegenden Rückseite, wobei die mindestens eine LED (1) auf einer Platine (11) angeordnet ist, wobei durch die Platine (11) eine Anordnungsebene der mindestens einen LED (1) definiert ist;
**gekennzeichnet durch**
mindestens einen Hauptkühlkörper (2), der mit der Rückseite der mindestens einen LED (1) gekoppelt ist, wobei der Hauptkühlkörper (2) eine Mantelfläche aufweist und die Form eines unregelmäßig geformten Pyramidenstumpfs aufweist;
wobei die Mantelfläche des Hauptkühlkörpers (2) mindestens eine erste (25a), eine zweite (25b) und eine dritte Teilfläche (25c) aufweist,
wobei die erste Teilfläche (25a) parallel zur Anordnungsebene verläuft, wobei die zweite Teilfläche (25b) einen ersten Winkel zur ersten Teilfläche (25a) einschließt und die dritte Teilfläche (25c) einen zweiten Winkel zur ersten Teilfläche (25a) einschließt, wobei die beiden Winkel unterschiedlich sind und die zweite Teilfläche (25b) als erste Standfläche und die dritte Teilfläche (25c) als zweite Standfläche ausgebildet ist.

2. Lichtquellenvorrichtung nach Anspruch 1, **dadurch gekennzeichnet, dass** die Mantelfläche weiterhin eine vierte Teilfläche (25d) aufweist, wobei die vierte Teilfläche (25d) einen dritten Winkel zur ersten Teilfläche (25a) einschließt und als dritte Standfläche ausgebildet ist.

3. Lichtquellenvorrichtung nach Anspruch 2,
**dadurch gekennzeichnet,**
**dass** der erste, der zweite und der dritte Winkel voneinander verschieden sind.

4. Lichtquellenvorrichtung nach einem der vorhergehenden Ansprüche,
**dadurch gekennzeichnet,**
**dass** die Mantelfläche weiterhin eine fünfte Teilfläche (25e) aufweist, die einen vierten Winkel zur ersten Teilfläche (25a) einschließt und als vierte Standfläche ausgebildet ist.

5. Lichtquellenvorrichtung nach einem der vorhergehenden Ansprüche,
**dadurch gekennzeichnet,**
**dass** die Mantelfläche eine weitere Teilfläche (25f) aufweist, die parallel zur ersten Teilfläche (25a) verläuft, wobei die zweite (25b), die dritte (25c) und die vierte Teilfläche (25d) oder die zweite (25b), die dritte (25c), die vierte (25d) und die fünfte Teilfläche (25e) zwischen der ersten (25a) und der weiteren Teilfläche (25f) angeordnet sind und die weitere Teilfläche (25f) als fünfte Standfläche ausgebildet ist.

6. Lichtquellenvorrichtung nach einem der vorhergehenden Ansprüche, **dadurch gekennzeichnet, dass** eine Treibervorrichtung (5) zum Betreiben der mindestens einen LED (1) vorhanden ist, wobei die Treibervorrichtung (5) mindestens einen Anschluss (21) zum Koppeln mit einer Spannungsversorgung aufweist.

7. Lichtquellenvorrichtung nach einem der vorhergehenden Ansprüche,
**dadurch gekennzeichnet,**
**dass** der Hauptkühlkörper (2) eine Vielzahl von Finnen (6) aufweist, die von der ersten Teilfläche (25a) abstehend angeordnet sind.

8. Lichtquellenvorrichtung nach Anspruch 7,
**dadurch gekennzeichnet,**
**dass** sich die Finnen (6) radial erstrecken.

9. Lichtquellenvorrichtung nach Anspruch 8,
**dadurch gekennzeichnet,**
**dass** der Hauptkühlkörper (2) eine Aussparung (23) aufweist, wobei sich die Finnen (6) radial zu dieser Aussparung (23) erstrecken.

10. Lichtquellenvorrichtung nach Anspruch 9,
**dadurch gekennzeichnet,**
**dass** die Aussparung (23) dort angeordnet ist, wo die zweite (25b), die dritte (25c) und die vierte (25d) oder die zweite (25b), die dritte (25c), die vierte (25d) und die fünfte Teilfläche (25e) ohne die Aussparung (23) zusammenlaufen würden.

11. Lichtquellenvorrichtung nach einem der Ansprüche 8 bis 10,
**dadurch gekennzeichnet,**
**dass** jede Finne (6) ein äußeres Ende und ein zum Zentrum des Hauptkühlkörpers (2) orientiertes inneres Ende aufweist, wobei die inneren Enden benachbarter Finnen (6) einen vorgebbaren Mindestabstand aufweisen.

## Claims

1. Light source device having
at least one LED (1) with a light emission side and a rear side opposite the light emission side, the at least one LED (1) being arranged on a circuit board (11), an arrangement plane of the at least one LED (1) being defined by the circuit board (11);
**characterized by**
at least one main heat sink (2), which is coupled to the rear side of the at least one LED (1), wherein the main heat sink (2) has an outer surface and has the shape of an irregularly shaped truncated pyramid;
wherein the outer surface of the main heat sink (2) has at least a first (25a), a second (25b) and a third partial surface (25c),
wherein the first partial surface (25a) extends parallel to the arrangement plane, wherein the second partial surface (25b) encloses a first angle with respect to the first partial surface (25a) and the third partial surface (25c) encloses a second angle with respect to the first partial surface (25a), wherein the two angles are different and the second partial surface (25b) is formed as a first standing surface and the third partial surface (25c) as a second standing surface.

2. Light source device according to Claim 1, **characterized in that** the outer surface further has a fourth partial surface (25d), wherein the fourth partial surface (25d) encloses a third angle with respect to the first partial surface (25a) and is formed as a third standing surface.

3. Light source device according to Claim 2,
**characterized in that**
the first, the second and the third angle are different from one another.

4. Light source device according to one of the preceding claims,
**characterized in that**
the outer surface further has a fifth partial surface (25e), which encloses a fourth angle with respect to the first partial surface (25a) and is formed as a fourth standing surface.

5. Light source device according to one of the preceding claims,
**characterized in that**
the outer surface has a further partial surface (25f), which extends parallel to the first partial surface (25a), wherein the second (25b), the third (25c) and the fourth partial surface (25d) or the second (25b), the third (25c), the fourth (25d) and the fifth partial surface (25e) are arranged between the first (25a) and the further partial surface (25f), and the further partial surface (25f) is formed as a fifth standing surface.

6. Light source device according to one of the preceding claims, **characterized in that** there is a driver device (5) for operating the at least one LED (1), wherein the driver device (5) has at least one connection (21) to be connected to a power supply.

7. Light source device according to one of the preceding claims,
**characterized in that**
the main heat sink (2) has a multiplicity of fins (6) which are arranged to protrude from the first partial surface (25a).

8. Light source device according to Claim 7,
**characterized in that**
the fins (6) extend radially.

9. Light source device according to Claim 8,
**characterized in that**
the main heat sink (2) has a recess (23), wherein the fins (6) extend radially with respect to this recess (23).

10. Light source device according to Claim 9,
**characterized in that**
the recess (23) is arranged where the second (25b), the third (25c) and the fourth (25d) or the second (25b), the third (25c), the fourth (25d) and the fifth partial surface (25e) would run together without the recess (23).

11. Light source device according to one of Claims 8 to 10,
**characterized in that**
each fin (6) has an outer end and an inner end oriented towards the centre of the main heat sink (2), wherein the inner ends of adjacent fins (6) have a predefinable minimum spacing.

## Revendications

1. Dispositif de source d'éclairage, avec
au moins une LED (1) avec une face d'émission de lumière et une face arrière opposée à la face d'émission de lumière, dans lequel ladite au moins une LED (1) est disposée sur une platine (11), dans lequel un plan d'agencement de ladite au moins une LED (1) est défini par la platine (11);
**caractérisé par**
au moins un corps de refroidissement principal (2), qui est couplé à la face arrière de ladite au moins une LED (1), dans lequel le corps de refroidissement principal (2) présente une surface latérale et présente la forme d'un tronc de pyramide de forme irrégulière;
dans lequel la surface latérale du corps de refroidissement principal (2) présente au moins une première (25a), une deuxième (25b) et une troisième (25c) face partielle,
dans lequel la première face partielle (25a) est parallèle au plan d'agencement, dans lequel la deuxième face partielle (25b) forme un premier angle avec la première face partielle (25a) et la troisième face partielle (25c) forme un deuxième angle avec la première face partielle (25a), dans lequel les deux angles sont différents et la deuxième face partielle (25b) forme une première face de pose et la troisième face partielle (25c) forme une deuxième face de pose.

2. Dispositif de source d'éclairage selon la revendication 1, **caractérisé en ce que** la surface latérale présente en outre une quatrième face partielle (25d), dans lequel la quatrième face partielle (25d) forme un troisième angle avec la première face partielle (25a) et forme une troisième face de pose.

3. Dispositif de source d'éclairage selon la revendication 2, **caractérisé en ce que** le premier, le deuxième et le troisième angles sont différents les uns des autres.

4. Dispositif de source d'éclairage selon l'une quelconque des revendications précédentes, **caractérisé en ce que** la surface latérale présente en outre une cinquième face partielle (25e), qui forme un quatrième angle avec la première face partielle (25a) et qui forme une quatrième face de pose.

5. Dispositif de source d'éclairage selon l'une quelconque des revendications précédentes, **caractérisé en ce que** la surface latérale présente une autre face partielle (25f), qui est parallèle à la première face partielle (25a), dans lequel la deuxième (25b), la troisième (25c) et la quatrième (25d) face partielle ou la deuxième (25b), la troisième (25c), la quatrième (25d) et la cinquième (25e) face partielle sont disposées entre la première face partielle (25a) et l'autre face partielle (25f) et l'autre face partielle (25f) forme une cinquième face de pose.

6. Dispositif de source d'éclairage selon l'une quelconque des revendications précédentes, **caractérisé en ce qu'**il se trouve un dispositif d'excitation (5) pour le fonctionnement de ladite au moins une LED (1), dans lequel le dispositif d'excitation (5) présente au moins une borne (21) pour le couplage à une source de tension.

7. Dispositif de source d'éclairage selon l'une quelconque des revendications précédentes, **caractérisé en ce que** le corps de refroidissement principal (2) présente une multiplicité d'ailettes (6), qui sont disposées en saillie sur la première face partielle (25a).

8. Dispositif de source d'éclairage selon la revendication 7, **caractérisé en ce que** les ailettes (6) s'étendent radialement.

9. Dispositif de source d'éclairage selon la revendication 8, **caractérisé en ce que** le corps de refroidissement principal (2) présente une découpe (23), dans lequel les ailettes (6) s'étendent radialement par rapport à cette découpe (23).

10. Dispositif de source d'éclairage selon la revendication 9, **caractérisé en ce que** la découpe (23) se trouve à l'endroit où la deuxième (25b), la troisième (25c) et la quatrième (25d) ou la deuxième (25b), la troisième (25c), la quatrième (25d) et la cinquième (25e) faces partielles se rejoindraient, en l'absence de la découpe (23).

11. Dispositif de source d'éclairage selon l'une quelconque des revendications 8 à 10, **caractérisé en ce que** chaque ailette (6) présente une extrémité extérieure et une extrémité intérieure orientée vers le centre du corps de refroidissement principal (2), dans lequel les extrémités intérieures d'ailettes voisines (6) présentent une distance minimale qui peut être prédéfinie.
